# EUROPÄISCHE PATENTSCHRIFT

(11) **EP 0 542 158 B1**
(45) Veröffentlichungstag und Bekanntmachung des Hinweises auf die Patenterteilung: **05.02.1997**
(21) Anmeldenummer: 92119070.8
(22) Anmeldetag: 06.11.1992
(51) Int. Cl.: B65D 5/44, B65D 75/52

(54) **Gebinde für Zigaretten-Packungen, sowie Zuschnitt hierfür und Verfahren und Vorrichtung zur Herstellung der Verpackung**
Packaging unit for cigarette packs, and the blank,method and apparatus for forming such a packaging
Emballage pour paquets de cigarettes, ainsi que le flan associé et la méthode et le dispositif pour la fabrication de l'emballage

(30) Priorität: 15.11.1991 DE 4137643; 24.04.1992 DE 4213489
(43) Veröffentlichungstag der Anmeldung: 19.05.1993
(73) Patentinhaber: Focke & Co. (GmbH & Co.), D-27283 Verden (DE)
(72) Erfinder: Focke, Heinz, W-2810 Verden (DE)
(74) Vertreter: Bolte, Erich, Dipl.-Ing.

(56) Entgegenhaltungen:
- FR-A- 399 627
- GB-A- 1 138 875
- GB-A- 2 024 172
- GB-A- 2 101 565
- US-A- 4 804 138

## Beschreibung

Die Erfindung betrifft eine quaderförmige Gebindeverpackung, nämlich Zigaretten-Stange, mit einem Zuschnitt aus dünnem Verpackungsmaterial wie Papier, der den Packungsinhalt vollständig unter Bildung von Oberwand, Vorderwand, Rückwand, Bodenwand und Stirnwandungen umgibt. Weiterhin betrifft die Erfindung einen Zuschnitt zur Bildung einer Verpakkung aus dünnem Verpackungsmaterial sowie ein Verfahren zum Herstellen einer Verpackung und eine entsprechende Vorrichtung.

Bei der Erfindung geht es um die Zusammenfassung von einzelnen Zigaretten-Packungen zu größeren Gebinden, sogenannten Zigaretten-Stangen. Die hierfür bisher verwendeten Verpackungen sind entweder aus Karton, das heißt aus relativ dickem, teurem und in der Entsorgung ungünstigem Material gefertigt oder bestehen aus einer leichten Papierumhüllung. Letztere ist nur im geschlossenen Zustand einigermaßen stabil und nach dem ersten Öffnen nur sehr aufwendig wieder so verschließbar, daß eine gewisse Festigkeit erzielt wird. Wünschenswert ist eine Verpackung, die gegebenenfalls mehrmals öffenbar und verschließbar und trotzdem leicht und kostengünstig ist. In einigen Ländern existiert für Zigaretten eine Steuergesetzgebung, die ein Öffnen und Verschließen der Verpackung von Zigaretten-Stangen auf dem Weg zwischen dem Hersteller und dem Einzelhändler erfordert. So ist in den USA die Anbringung von Steuerstempeln durch den örtlichen Großhändler auf den einzelnen kleinen Packungen erforderlich. Hierfür muß natürlich die Zigaretten-Stange bzw. die Gebinde-Verpackung geöffnet und anschließend wieder verschlossen werden. Dabei muß die Haltbarkeit und Festigkeit der Verpackung erhalten bleiben und der Vorgang darf nicht zu arbeitsintensiv sein.

Aufgabe der vorliegenden Erfindung ist es, eine möglichst preiswerte Verpackung zu schaffen, die eine erhöhte Festigkeit aufweist und die gegebenenfalls ohne Funktionseinbußen wiederverschließbar ist.

Die erfindungsgemäße Verpackung weist folgende Merkmale auf:
- Im Bereich der Oberwand sind aus dem Zuschnitt eine Stecklasche oder Schließlappen zum Verschließen der befüllten Verpackung gebildet,
- die Stecklasche oder die Schließlappen weisen zur Erhöhung ihrer Steifigkeit flächige Verstärkungen auf, die vollflächig dauerhaft mit der Stecklasche oder den Schließlappen verbunden sind,
- die die Schließlappen bzw. die Stecklasche verstärkenden Lagen sind durch Umfaltung von Rändern des Zuschnitts gegen die Schließlappen bzw. die Stecklasche gebildet,
- streifenförmige Bereiche entlang freier Kanten einer Packungsöffnung weisen Verstärkungen auf, die durch Umfaltung von Randbereichen des Zuschnitts über den Bereich der Schließlappen oder der Stecklasche hinaus nach innen gebildet sind.

Die beim Öffnen und Wiederverschließen der Verpackung auftretenden erhöhten Belastungen werden durch die erfindungsgemäß vorgesehenen Verstärkungen aufgenommen. Ein Einreißen oder dergleichen wird vermieden. Gerade innerhalb der Bereiche nahe der Packungsöffnung sind zusätzliche Verstärkungen besonders sinnvoll.

Vorteilhafterweise sind die Verstärkungen durch mehrere miteinander verbundene, insbesondere verklebte Lagen des Gebinde-Zuschnitts gebildet. Durch einfache Faltungsoperationen bei der Herstellung der Verpackung aus einem Zuschnitt können gezielt Verstärkungen in bestimmten Bereichen vorgesehen werden. Die Verstärkungen sind vollflächig mit der Stecklasche oder dem Schließlappen verklebt. Vollflächig im Sinne der Erfindung ist auch ein enges Raster an Verbindungspunkten oder Klebepunkten. Es kommt lediglich darauf an, die mechanischen Eigenschaften einer dickeren Lage zu erzeugen.

In einer anderen Ausführungsform der Erfindung sind die Schließlappen oder Stecklaschen durch Z-Faltungen von Randbereichen des Zuschnitts mehrlagig, insbesondere dreilagig, ausgebildet und vorzugsweise durch Einwärtsfaltung überstehender Endbereiche weiter verstärkt. Z-Faltungen sind auf einfache Weise mit sehr wenigen Arbeitsschritten erzielbar. Es ergeben sich dadurch dreilagige Schließlappen oder Stecklaschen. Zur Einwärtsfaltung überstehender Endbereiche sind freie Schenkel der Z-Faltung länger ausgebildet. Die frei überstehenden Endbereiche können um die Z-Faltung herumgefaltet werden, so daß insgesamt vier Lagen übereinander liegen.

Ein erfindungsgemäßer Zuschnitt zur Bildung einer Verpackung aus dünnem Verpackungsmaterial ist in Anspruch 7 definiert. Er geht in seiner Grundform von einem Rechteck aus. Etwa mittig und vorzugsweise in Längsrichtung des Zuschnitts sind nebeneinanderliegende Bereiche zur Bildung einer großen Seitenfläche (Vorderwand), einer Bodenwand und wieder einer großen Seitenfläche (Rückwand) vorgesehen. Dabei sind erfindungsgemäß an die Seitenflächen außen - d. h. der Bodenwand gegenüberliegend - anschließende Bereiche jeweils zur Bildung eines eine dreilagige Z-Faltung aufweisenden Schließlappens vorgesehen. Eine erfindungsgemäße Verpackung ist aus diesem Zuschnitt auf einfache Weise herstellbar.

Ein erfindungsgemäßes Verfahren gemäß Anspruch 9 zum Herstellen einer Gebinde-Verpackung, nämlich einer Zigaretten-Stange, mit Z-Faltung und unter Verwendung eines erfindungsgemäßen Zuschnitts sieht so aus, daß in eine fortlaufende Verpackungsmaterial-Bahn zur Bildung der dreilagigen Bereiche der späteren Verpackung eine Schleife eingezogen wird, derart, daß zwei mit Abstand aufeinanderfolgende, entgegengesetzt gerichtete Z-Faltungen entstehen. Es werden demnach zwei Z-Faltungen zugleich gebildet, während von der Verpackungsmaterial-Bahn noch keine einzelnen Zuschnitte abgetrennt sind. Das Verfahren ist somit besonders leistungsfähig.

Eine erfindungsgemäße Vorrichtung zur Herstellung einer Gebinde-Verpackung, nämlich einer Zigaretten-Stange, ist in Anspruch 13 definiert.

Weitere vorteilhafte Ausführungsformen der Erfindung ergeben sich aus den übrigen Ansprüchen. Dabei geht es insbesondere um die Anbringung und Anordnung weiterer Verstärkungen, die Ausbildung geeigneter Faltlinien bzw. Faltkanten, Scharnierlinien und Z-Faltungen sowie um geeignete Zuschnitte, verschiedene Verfahren zur Herstellung von Verpackungen und eine Vorrichtung hierfür.

Bevorzugte Ausführungsformen der Erfindung werden im folgenden anhand von Zeichnungen näher erläutert. Es zeigen:
- Fig. 1: einen Zuschnitt für eine erste Ausführungsform einer erfindungsgemäßen Verpackung mit zwei Schließlappen,
- Fig. 2: den Zuschnitt gemäß Fig. 1 nach Durchführung einiger Faltungen,
- Fig. 3: eine aus einem Zuschnitt gemäß Fig. 1 hergestellte Verpackung im geschlossenen Zustand und im Querschnitt,
- Fig. 4: eine Verpackung gemäß Fig. 1 im geöffneten Zustand und in perspektivischer Darstellung,
- Fig. 5: einen Zuschnitt einer weiteren Ausführungsform einer erfindungsgemäßen Verpackung mit einer Stecklasche,
- Fig. 6: den Zuschnitt gemäß Fig. 5 nach Durchführung einiger Faltungen,
- Fig. 7: eine aus einem Zuschnitt gemäß Fig. 5 hergestellte Verpackung im geschlossenen Zustand und im Querschnitt,
- Fig. 8: eine mit einem Zuschnitt gemäß Fig. 5 hergestellte Verpackung in geöffnetem Zustand und in perspektivischer Darstellung,
- Fig. 9: einen Zuschnitt einer weiteren Ausführungsform der Erfindung,
- Fig. 10: einen Schnitt durch die Ansicht gemäß Fig. 9 entlang der Linie X-X.
- Fig. 11a bis 11e: eine Darstellung aufeinanderfolgender Verarbeitungsschritte für eine fortlaufend aneinanderhängende Zuschnitte aufweisende Verpackungsmaterial-Bahn,
- Fig. 12: eine fertig gefaltete, gefüllte und verschlossene Packung im Querschnitt, entsprechend dem in den Fig. 11a bis 11e gezeigten Zuschnitt,
- Fig. 13a bis 13e: eine Darstellung der einzelnen Verfahrensschritte sowie eine entsprechende Vorrichtung zur Bildung einer Schleife mit zwei einander gegenüberliegenden Z-Faltungen in der Verpackungsmaterial-Bahn gemäß der Fig. 11b,
- Fig. 14a: eine Ansicht in Richtung des Pfeils XIVa in Fig. 13d,
- Fig. 14b: eine Ansicht entlang der Linie XIVb-XIVb gemäß Fig. 13e.

Es wird zunächst die in den Fig. 1 bis 4 gezeigte Ausführungsform behandelt. Eine Verpackung 10 zur Bildung einer Zigaretten-Stange als Gebinde mehrerer einzelner Zigaretten-Packungen 11 wird unter Verwendung eines rechteckigen Zuschnitts 12 hergestellt. Insbesondere besteht eine Zigaretten-Stange aus zwei Reihen standardmäßiger Zigaretten-Packungen etwa sogenannter Hinge-Lid-Packungen. Der Zuschnitt 12 weist jeweils einander gegenüberliegende lange Zuschnittkanten 13 und kurze Zuschnittkanten 14 auf. Von einer zur anderen langen Zuschnittkante 13 erstrecken sich zueinander parallele Faltlinien zur Ausbildung verschiedener Verpackungsteile bzw. -wandungen. Besondere Faltlinien werden weiter unten näher bezeichnet. In der Fig. 1 von links nach rechts sind folgende Verpackungsteile bzw. -wandungen vorgesehen:

Linke Randverstärkung 15, linke Schließlappenverstärkung 16, linker Schließlappen 17, Rückwand 18, Bodenwand 19, Vorderwand 20, rechter Schließlappen 21, rechte Schließlappenverstärkung 22 und rechte Randverstärkung 23. Jedes der zuvor genannten Teile 15 bis 23 grenzt unmittelbar an ein benachbartes und ist rechteckig ausgebildet. Die Bezeichnungen nehmen Bezug auf die Lage innerhalb der fertigen Verpackung.

Zwischen dem linken Schließlappen 17 und der Rückwand 18 ist eine Scharnierlinie 24 vorgesehen. Dementsprechend liegt eine Scharnierlinie 25 zwischen dem rechten Schließlappen 21 und der Vorderwand 20. Beide Scharnierlinien 24, 25 sind vorzugsweise perforiert und bilden gewissermaßen den Drehpunkt für die Schließlappen 17, 21.

Faltlinien 26, 27 für Faltungen um jeweils 90° sind zwischen der Rückwand 18, der Bodenwand 19 und der Vorderwand 20 vorgesehen. Zwischen dem linken Schließlappen 17 und der linken Schließlappenverstärkung 16 ist eine Faltlinie 28 für eine 180°-Faltung vorgesehen. Eine Faltlinie 29 mit einer ebensolchen Funktion liegt zwischen dem rechten Schließlappen 21 und der rechten Schließlappenverstärkung 22. Bei der fertigen Verpackung 10 auf den Scharnierlinien 24, 25 zu liegen kommende Faltlinien 30, 31 liegen zwischen der linken Randverstärkung 15 und der linken Schließlappenverstärkung 16 sowie zwischen der rechten Schließlappenverstärkung 22 und der rechten Randverstärkung 23.

Unmittelbar an die langen Zuschnittkanten 13 anschließende seitliche Bereiche 32 sind teilweise anders unterteilt als die zuvor beschriebenen Wandungen 15 bis 23. Zur Rückwand 18 benachbart liegende und jeweils an die langen Zuschnittkanten 13 angrenzende Bereiche sind als Stirnlappen 33 bezeichnet. Insgesamt sind je drei Lappen an der Bildung einer Stirnwand 34 der fertigen Verpackung beteiligt, und zwar die eben genannten Stirnlappen 33 sowie rechts daran angrenzende Bodenwandlappen 35 und noch weiter rechts wiederum angrenzende Vorderwandlappen 36.

Zwischen den langen Zuschnittkanten 13 und dem rechten Schließlappen 21 in Verbindung mit der rechten Schließlappenverstärkung 22 liegen jeweils Verstärkungslappen 37. Die Eckbereiche des Zuschnitts 12 rechts oben und rechts unten sind jeweils Randlappen 38. Entsprechend sind bezüglich des linken Schließlappens 17, der linken Schließlappenverstärkung 16 und der linken Randverstärkung 15 von den Stirnlappen 33 nach links ausgehend linke Verstärkungslappen 39 und linke Randlappen 40 ausgebildet.

Als Besonderheit weisen die seitlichen Bereiche 32 jeweils parallel zu den Faltlinien 26 bis 29 ausgerichtete, mit starken Linien gezeichnete Einschnitte 41a bis 41e auf. Einschnitt 41a fluchtet mit der Faltlinie 30, 41b mit der Scharnierlinie 25, 41c mit der Faltlinie 26, 41d mit der Scharnierlinie 25 und Einschnitt 41e mit der Faltlinie 31. Zur Begrenzung der seitlichen Bereiche 32 zur Zuschnittmitte hin sind parallel zu den langen Zuschnittkanten 13 Faltlinien 42 vorgesehen.

Fig. 2 zeigt den Zuschnitt gemäß Fig. 1 nach der Durchführung einiger Faltungen, so daß die Schließlappenverstärkungen 16, 22 an den Schließlappen 17, 21 anliegen. Zu diesem Zweck werden - ausgehend von der Fig. 1 - zunächst die rechten und linken Verstärkungslappen 37, 39 jeweils einwärts gefaltet, so daß sie auf den Schließlappen 17, 21 sowie den Schließlappenverstärkungen 16, 22 zu liegen kommen, und zwar jeweils in deren den Faltlinien 42 benachbarten Bereichen. Anschließend wird die linke Schließlappenverstärkung 16 auf den linken Schließlappen 17 um die Faltlinie 28 herumgefaltet. Dabei kommt die Faltlinie 30 auf der Scharnierlinie 24 zu liegen, ebenso wie die linke Randverstärkung 15 mit den linken Randlappen 40 auf der Rückwand 18 bzw. den Stirnlappen 33. Analog zur eben beschriebenen Faltung wird rechts in der Fig. 1 die rechte Schließlappenverstärkung 22 auf den rechten Schließlappen 21 gefaltet. Als Ergebnis der Faltoperationen liegen die Faltlinien 28, 29 nunmehr außen als Begrenzungskanten für die Schließlappen 17, 21. Ähnlich den Scharnierlinien 24, 25 sind auch die Faltlinien 30, 31 vorzugsweise perforiert ausgebildet, wie dies auch in der Fig. 2 dargestellt ist.

Im nächsten Schritt werden Faltungen um die Faltlinien 26, 27 vorgenommen. Dies erfolgt vorzugsweise unter Zufuhr einer Gruppe von Zigaretten-Packungen, wobei der Zuschnitt 12 U-förmig um die Packungs-Gruppe herumgefaltet wird, so daß die Rückwand 18 und die Bodenwand 20 an Vorder- und Rückseiten der Zigaretten-Packungen anliegen.

Danach werden die Stirnwände 34 gefaltet. Zu diesem Zweck wird ein aus Bodenwandlappen 35 und Vorderwandlappen 36 zusammenhängender Lappen einwärts gefaltet. Dabei kommen Zwickel 43 zwischen den Lappen 35, 36 zu liegen. Schließlich werden die Stirnlappen 33 gegen die eben genannten Lappen 35, 36 gefaltet. Die letzten beiden Faltschritte sind auch in umgekehrter Reihenfolge durchführbar.

Die fertig gefaltete Verpackung 10 weist insbesondere zwei Besonderheiten auf. Eine besteht in den verstärkten Schließlappen 17, 21, welche zum Verschließen der Verpackung übereinander zu liegen kommen und beispielsweise miteinander verklebt werden. Ein Öffnen ist möglich, entweder durch einen leicht lösbaren Kleber oder durch ein Abreißen der Schließlappen 17, 21 entlang der perforierten Faltlinien 30, 31 bzw. Scharnierlinien 24, 25. Ein Wiederverschließen kann durch erneutes Verkleben der Schließlappen oder durch Verbindung der abgerissenen Schließlappen mit der Verpackung durch ein Klebeband (Tape) erfolgen.

Die andere Besonderheit besteht in einem im Bereich der Packungsöffnung umlaufenden verstärkten Rand. Dieser wird gebildet durch die linke Randverstärkung 15, die rechte Randverstärkung 23 sowie im Bereich der Stirnwände 34 durch die Randlappen 38, 40. Die beschriebene Randverstärkung ergibt im Bereich der Stirnwände 34 sogar jeweils vier Lagen. Ein entsprechender, durch Randlappen 38, 40 gebildeter vierlagiger Bereich ist in der Fig. 4 mit 44 bezeichnet.

Weitere Besonderheit ist eine zusätzliche Verstärkung der Schließlappen 17, 21 in an die Faltlinien 42 angrenzenden Bereichen. Durch die weiter oben beschriebene Einwärtsfaltung der Verstärkungslappen 37, 39 ergeben sich auch hier jeweils vier Lagen.

Fig. 3 zeigt noch einmal die einzelnen Lagen im Bereich der Schließlappen 17, 21. Der linke, größere Schließlappen 17 erstreckt sich von der Rückwand 18 unter Bildung einer Oberwand 44a bis zur Vorderwand 20, während der rechte, kleinere Schließlappen 21 etwa nur halb so weit reicht. In der Verpackung 10 sind die einzelnen Zigaretten-Packungen 11 so angeordnet, daß mehrere - Seitenwand an Seitenwand - nebeneinander und zwei - Vorderseite 45 und Rückseite 46 - aneinander liegen. Stirnseiten 47 liegen an der Öffnungsseite der Verpackung 10, das heißt unterhalb der Schließlappen 17, 21.

Eine andere Ausführungsform der Erfindung zeigen die Fig. 5 bis 8. Diese Ausführungsform weist im Gegensatz zur vorangegangenen nur einen als Stecklasche 48 ausgebildeten Schließlappen auf. Dieser ist in den Fig. 5, 6 im rechten Bereich des Zuschnitts 12' vorgesehen. Im übrigen entsprechen sich die Zuschnitte 12 und 12' weitgehend. Bestehende Besonderheiten der Ausführungsform in den Fig. 5 bis 8 werden im folgenden dargestellt.

Durch den fehlenden linken Schließlappen grenzt die linke Randverstärkung 15' unmittelbar an die Rückwand 18', ebenso die linken Randlappen 40' an die Stirnlappen 33'. Auch ist das Höhen-Breiten-Verhältnis der fertigen Verpackung 10' ein anderes als zuvor bei der Verpackung 10. In der Fig. 7 ist erkennbar, daß die Zigaretten-Packungen 11' mit ihren großen Vorderseiten 45' nach oben zur Packungsöffnung, das heißt, zur Stecklasche 48 bzw. zur Oberwand 44a' hin zeigen. Dementsprechend ist die Bodenwand 19' relativ zu Rückwand 18' und Vorderwand 20' größer ausgebildet. Dieses Größenverhältnis ist bei der Ausführungsform gemäß den Fig. 1 bis 4 genau umgekehrt.

Bei der Herstellung der Verpackung aus dem Zuschnitt 12' werden zunächst Verstärkungslappen 37' - entsprechend den rechten Verstärkungslappen 37 - einwärts gefaltet. Anschließend werden die Stecklaschenverstärkung 22' auf die Stecklasche 48 sowie die Randverstärkung 15' auf die Rückwand 18' gefaltet. Dabei kommen die Randlappen 38' auf den Vorderwandlappen 36' bzw. 40' auf 33' zu liegen, vgl. Fig. 6. Die Faltlinie 31' liegt auf der Scharnierlinie 25' als Begrenzung der Stecklasche 48.

Die gefaltete Stecklasche 48 gemäß Fig. 6 weist an den Enden des freien Randes 49 jeweils Abschrägungen 51 auf. Zwischen diesen erstreckt sich ein Stecklaschenende 52. Dieses wird verstärkt durch eine Stecklaschenendverstärkung 53, welche in der Fig. 5 zwischen dem Stecklaschenende 52 und der Stecklaschenverstärkung 22' liegt. Die Abschrägungen 51 entstehen durch einen Schnitt 55 entlang der Faltlinie 29', jeweils im Schnittpunkt 54 mit den Faltlinien 42'. Um den Schnittpunkt 54 herum sind rautenförmig weitere Faltlinien vorgesehen, wobei sich die Querabmessung der Rauten maximal über die Länge der Schnitte 55 erstreckt und die Längsabmessung sich jeweils nicht weiter als bis zu benachbarten, das Stecklaschenende 52 bzw. die Stecklaschenendverstärkung 53 begrenzenden Faltlinien 56 erstreckt. Die Abschrägungen 51 werden nach dem Umfalten der Verstärkungslappen 37' durch Einwärtsfaltungen von Ecken 57 vor dem Einwärtsfalten der Stecklaschenverstärkung 22' erzielt. Nach dem Falten der Stecklaschenverstärkung 22' auf die Stecklasche 48 wird die Verpackung unter Anlage an eine Gruppe von Zigaretten-Packungen fertig gefaltet.

Auch das Ausführungsbeispiel in den Fig. 5 bis 8 zeigt eine vollflächige Verstärkung des als Stecklasche 48 ausgebildeten Schließlappens sowie eine randseitige Verstärkung der Verpackungsöffnung. In Fig. 7 ist erkennbar, daß das Stecklaschenende 52 im Bereich der Vorderwand 20' zwischen aufeinanderliegende Zigaretten-Packungen und die Vorderwand 20' gesteckt ist.

Eine Besonderheit weisen noch die Stirnwände 34 auf. Die Bodenwandlappen 35 sind von den Vorderwandlappen 36 durch Schnitte 58 voneinander getrennt, so daß die Stirnwände 34' ohne Zwickel durch Aneinanderliegen der Lappen 33', 35', 36' gebildet sind. Durch die Randlappen 38', 40' sind die Stirnwände 34' im Bereich der Randlappen mehrlagig, und zwar bei einer Überlappung des Stirnlappens 33' mit dem Vorderwandlappen 36' sechslagig, im übrigen dreilagig.

Eine in der Anwendung den Fig. 1 bis 4 ähnliche Ausführungsform zeigen die Fig. 9 und 10. Anstelle der in der ersten Ausführungsform gezeigten Verstärkungen 16, 22 sind in den Fig. 9, 10 separate, einzeln auf einen Zuschnitt 59 aufgebrachte Verstärkungsstreifen 60, 61 vorgesehen. Soweit übereinstimmende Abschnitte entsprechend Fig. 1 vorhanden sind, sind in den Fig. 9, 10 dieselben Bezugszeichen verwendet. Die Verstärkungsstreifen 60, 61 sind aus Karton, dünner Pappe od. dgl. und vorzugsweise auf die Schließlappen 17, 21 aufgeklebt und bedecken diese nahezu vollflächig. Die Verstärkungsstreifen 60, 61 können auf der Vorder- und/oder Rückseite des Zuschnitts 59 aufgebracht sein. Ohne die Randverstärkungen 15, 23 und ohne die Schließlappenverstärkungen 16, 22 entfallen auch die Randlappen 38, 40. Außerdem sind die Verstärkungslappen 37, 39 nur so breit wie die Schließlappen 17, 21. Auch bei dieser Ausführungsform werden vorzugsweise zu Beginn des Faltvorgangs zunächst die Verstärkungslappen 37, 39 einwärts gefaltet und erst anschließend die Weiterfaltung ausgeführt.

Die Fig. 11a bis 11e zeigen eine Verpackungsmaterial-Bahn 62, und zwar zunächst als fortlaufende Bahn, dabei schließt die Bahn gemäß Fig. 11b an die Bahn in Fig. 11a an. In den Fig. 11c, 11d und 11e liegen jeweils von der fortlaufenden Materialbahn 62 abgetrennte Zuschnitte 63 vor. Jeweils im oberen Bereich der Fig. 11b, 11c, 11d und 11e ist die Materialbahn 62 bzw. sind die Zuschnitte 63 im Querschnitt dargestellt. Die Querschnittsansicht ergibt sich bei einem Schnitt entlang der Linie 64.

Die Größe und Gestalt eines flächig ausgebreiteten Zuschnitts ergibt sich aus der Fig. 11a. Der komplette Zuschnitt liegt zwischen den durchgezogenen, späteren Trennlinien 65. Etwa mittig, das heißt gegenüber der Mitte etwas nach rechts versetzt, ist eine schmale Bodenwand 66 mit links und rechts angrenzenden und als Rückwand 67 und als Vorderwand 68 fungierenden Seitenflächen vorgesehen. An die Vorderwand 68 schließen rechts aufeinanderfolgend drei jeweils gleich große schmale Streifen 69, 70, 71 an. Ein weiterer, gleich großer Streifen 72 stellt schließlich den rechten Rand des Zuschnitts dar.

Links an die Rückwand 67 schließen drei etwa gleich große Streifen 73, 74, 75 an. Ein weiterer Streifen 76 bildet schließlich den linken Rand des Zuschnitts. Entsprechend hängen im Bereich der Trennlinien 65 stets ein Streifen 72 und ein Streifen 76 aneinander. Zwischen den Wänden 66, 67, 68 bzw. Streifen 69 bis 76 sind jeweils dünne Faltlinien gezeichnet, die sich quer zur Längsrichtung der Materialbahn 62 erstrecken.

Zur Bildung der Stirnwände der späteren Verpackung schließen an die Wände 67, 68, 69 jeweils außen, das heißt an den seitlichen Rändern der Materialbahn 62, Stirnlappen 77, 78, 79 an. Ein gemeinsamer Faltlappen 80 schließt seitlich an die Streifen 73, 74 an. Dementsprechend ist auf jeder Seite ein Faltlappen 81, 82 und 83 für zwei Streifen 75, 76 sowie 69, 70 und 71, 72 vorgesehen. Die Stirnlappen 77, 78, 79 und die Faltlappen 80 bis 83 sind jeweils voneinander durch Schnitte getrennt. In den Fig. 11a bis 11e sind die Schnitte durch dick ausgezogene Linien dargestellt.

Die aus der Materialbahn 62 zu fertigende Verpackung 84 ist in der Fig. 12 dargestellt. Im oberen Bereich sind ein rechter Schließlappen 85 sowie ein darunter zu liegen kommender linker Schließlappen 86 gezeichnet. Beide sind durch eine Z-Faltung mit zusätzlichem Einschlag zumindest teilweise vierlagig ausgebildet. Die Vorgehensweise zur Ausbildung derartiger Schließlappen wird im folgenden wiederum anhand der Fig. 11a bis 11e erläutert.

In der fortlaufenden Verpackungsmaterial-Bahn 62 sind die oben beschriebenen Faltlinien zwischen den Wänden bzw. Streifen 66 bis 76 vorgesehen, ebenso Schnitte zum Trennen der Lappen 77 bis 83. Die Trennlinien 65 zur Begrenzung eines Zuschnitts 63 sind markiert aber noch nicht ausgeführt.

In einem ersten Schritt werden die Faltlappen 80 und 82 um 180° einwärts gefaltet, so daß sie auf den Streifen 73, 74 und 69, 70 zu liegen kommen.

In einem nächsten Schritt (Fig. 11b) wird in die fortlaufende Materialbahn 62 eine Schleife 87 eingezogen. Das heißt, ein Teil der Materialbahn 62 wird durch geeignete Organe aus der Förderebene der Materialbahn herausbewegt und zu einem Teil gegen die Förderrichtung und zu einem anderen Teil mit der Förderrichtung der Materialbahn 62 ausgestellt. Auf diese Weise entstehen zwei einander entgegengesetzte Z-Faltungen 88, 89 mit jeweils drei Lagen übereinander. Die Förderrichtung der Verpackungsmaterial-Bahn 62 ist in den Figuren durch den Pfeil 90 angegeben. Entsprechend ist der linke Anfang in der Fig. 11b die Fortsetzung des rechten Endes in der Fig. 11a.

Durch die beschriebene Schleifenbildung wird die Materialbahn 62 jeweils im Bereich der Trennlinien 65 zusammengezogen, und zwar so, daß die Streifen 69, 70, 71 aufeinanderliegend die Z-Faltung 88 und die Streifen 73, 74, 75 die Z-Faltung 89 bilden. Die durch die Einwärtsfaltung der Lappen 80 und 82 entstandenen Lücken in der seitlichen Kontur der Materialbahn 62 verschwinden durch die beschriebene Schleifenbildung.

In einem nächsten Schritt erfolgt eine Abtrennung jeweils eines einzelnen Zuschnitts entlang der Trennlinie 65. Dies ist zwischen den Fig. 11b und 11c gezeigt. Damit wird auch die Schleife 87 zerteilt. Die Z-Faltung 88 weist nun den Streifen 72 als an den Trennschnitt 65 angrenzenden Endbereich 91 auf. Entsprechend ist für die Z-Faltung 89 ein nach außen überstehender Endbereich mit der Ziffer 92 bezeichnet.

Zwischen den Fig. 11c und 11d werden in einem weiteren Schritt die zuvor beschriebenen Endbereiche 91, 92 um die jeweilige Z-Faltung 88, 89 herum um 180° einwärts gefaltet. Im Bereich der Z-Faltung 88 liegen damit vier Lagen übereinander. Im Bereich der Z-Faltung 89 ist dies zumindest teilweise der Fall, entsprechend den Abmessungen des Endbereichs 92.

Schließlich werden im nächsten Schritt (zwischen den Fig. 11d und 11e) die bereits in sich gefalteten Faltlappen 81 und 83 vom seitlichen Rand der Materialbahn 62 aus um 180° einwärts gefaltet.

Anschließend werden die derart vorbereiteten Zuschnitte bis zur fertigen Verpackung gefaltet und befüllt.

Bei dem zuvor beschriebenen Verfahren wird von einer fortlaufenden Verpackungsmaterial-Bahn 62 ausgegangen. Erst nach der Bildung der Schleife 87 werden einzelne Zuschnitte abgetrennt. Einander zugekehrte Kanten 93, 94 benachbarter, aufeinanderfolgender Zuschnitte werden vorzugsweise in ein und demselben Verfahrensschritt der weiteren Verarbeitung unterzogen. Beispielsweise wird der Endbereich 91 des Zuschnitts in der Fig. 11c zusammen mit dem Endbereich 92 des Zuschnitts in der Fig. 11d gefaltet.

Die beschriebene Einwärtsfaltung der Endbereiche 91, 92 hat zur Folge, daß die freien Kanten 93, 94 bei geschlossenen Schließlappen 85, 86 (Fig. 12) jeweils verdeckt zu liegen kommen.

Der im Zusammenhang mit der Fig. 11b beschriebene Vorgang der Schleifenbildung erfolgt auf besondere Weise. Es wird Bezug genommen auf die Fig. 13a bis 13e. In der Fig. 13a ist die fortlaufende Verpackungsmaterial-Bahn 62 als durchgehende Linie dargestellt. Die Bahn 62 ist zwischen den Rollen 95, 96 eines ersten Rollenpaares durchgeführt. Im Abstand hierzu ist in analoger Weise ein weiteres Rollenpaar 97, 98 angeordnet. Die unteren Rollen 96, 98 sind in einer in der Bildebene liegenden Richtung quer zur Bahn 62 fest gelagert und jeweils mittig mit einem kleinen Kreuz gekennzeichnet. Die oberen Rollen 95, 97 sind in Richtung der Pfeile 99 in die Förderebene der Materialbahn 62 hineinbewegbar.

Fig. 13b zeigt den Beginn einer Schleifenbildung. Die Rollen 95, 97 sind zur Bildung der Schleife 87 in die Bahn 62 hineinbewegt worden.

Die Z-Faltungen 88, 89 werden durch ein Weiterschwenken der Rollen 95, 97 und eine Bewegung derselben parallel zur Förderebene der Bahn 62 erzeugt. Gemäß Fig. 13c wird die Rolle 95 weiter von ihrer korrespondierenden Rolle 96 weg bewegt als die Rolle 97 gegenüber der Rolle 98. Auf diese Weise werden die unterschiedlich breiten Z-Faltungen gebildet entsprechend der Breite der Streifen 73, 74, 75 einerseits und 69, 70, 71 andererseits.

Gemäß Fig. 13d wird die Schleife 87 durch Saughalter 100, 101 in der Position gemäß Fig. 13c gehalten, während die Rollen 95, 97 in Richtung der Pfeile 102 in ihre Ausgangsposition (Fig. 13a) zurückschwenken. Die Saughalter 100, 101 sind jeweils nahe den unteren Umlenkpunkten 103, 104 der Z-Faltungen 89, 88, im Bereich des bereits als Schleife 87 bezeichneten geraden Bahnabschnitts parallel zur Förderebene der Materialbahn 62 wirksam.

Schließlich werden die Rollenpaare 95, 96 und 97, 98 entlang der Förderebene der Materialbahn 62 auseinanderbewegt (Pfeile 105), so daß die Z-Faltungen 88, 89 frei zugänglich sind. Mit einem Plättaggregat werden schließlich die verschiedenen Lagen der Materialbahn in die in der Fig. 13e gezeigte Stellung gefaltet bzw. gepreßt. Der Zustand der Bahn gemäß Fig. 13e entspricht damit der Darstellung in der Fig. 11b. In Fortsetzung des Verfahrens werden die weiteren Schritte, etwa das Trennen der Zuschnitte voneinander und das Umfalten der Endbereiche 91, 92, vorgenommen.

Das zuvorgenannte Plättaggregat ist eine Bügelplatte 106, in deren Oberfläche die Saughalter 100, 101 eingelassen sind. Die Bügelplatte 106 erstreckt sich in Förderrichtung über eine Länge, die etwas über die für die Z-Faltungen benötigte Länge hinausgeht. Zugleich reicht die Breite der Bügelplatte 106 über die Breite der Bahn 62 hinaus, vgl. Fig. 14b.

Mit der Bügelplatte 106 zusammen wirkt ein Paar Walzen 107, 108. Diese sind parallel zur Förderrichtung der Bahn oberhalb derselben nebeneinander angeordnet und quer zur Förderrichtung der Bahn, entlang der Pfeile 109, bewegbar. Zugleich sind die Walzen 107, 108 in Richtung auf die Bügelplatte 106 absenkbar, so daß sie in der in bezug auf die Bahn 62 mittigen Position gemäß Fig. 14a in diesem Bereich bereits die endgültige Z-Faltung durch Druck auf die Bügelplatte 106 ausbilden.

Die Fig. 14a, 14b zeigen eine weitere, bisher nicht genannte Besonderheit. Die Rollen 95 bis 98 sind hier nicht quer zur Bahn 62 durchgehend ausgebildet, sondern vielmehr geteilt, so daß jede der in den Fig. 13a bis 13b gezeichneten Rollen 95 bis 98 tatsächlich aus zwei kurzen, koaxial angeordneten Randrollen 95a, 95b, 96a, 96b, 97a, 97b, 98a, 98b bestehen. Die Randrollen sind gemäß den Fig. 14a, 14b so angeordnet, daß sie jeweils im Bereich von Bahnrändern 110, 111 wirksam sind. Der auf diese Weise zwischen zwei Randrollen 95a, 95b und entsprechend zwischen den übrigen Randrollen vorhandene Zwischenraum wird für die Bewegung der Walzen 107, 108 in abgesenkter Position zur Ausbildung von Faltkanten der Z-Faltung genutzt. Zum Übergang der Stellung gemäß Fig. 14a zur Stellung gemäß Fig. 14b werden die Randrollen 95a bis 98b in Richtung der Pfeile 105 auseinanderbewegt, so daß die Walzen 107, 108 bei Bewegung quer zur Bahn mit ihrer Länge zwischen die Randrollen passen. Anschließend wird die Bügelplatte 106 zusammen mit den Walzen 107, 108 geringfügig angehoben bis zur ursprünglichen Förderebene der Bahn 62, vgl. Fig. 13a.

Zur Bewegung der Rollen 95 bis 98 bzw. Randrollen 95a bis 98b sowie der Walzen 107, 108 und der Bügelplatte 106 sind geeignete mechanische Antriebe vorgesehen. Zur besseren Übersicht sind diese in den Fig. 13a bis 14b nicht eingezeichnet. So können beispielsweise die Rollen 95, 97 an entsprechenden Hebeln um die Rollen 96, 98 herumgeschwenkt werden. Durch eine kombinierte Schwenk- und Schubbewegung (Verlängerung der Hebel) ist eine Bewegung der Rollen 95, 97 parallel zur Bahn 62 möglich. Gleiches gilt bei der Ausgestaltung als Randrollen 95a, 95b usw. In entsprechender Weise können die Walzen 107, 108 sowie die Bügelplatte 106 bewegt werden. Als Antriebe können beispielsweise elektrische Schrittmotoren, Linearmotoren und hydraulisch oder pneumatisch wirkende Kolben-Zylinder-Einheiten vorgesehen sein.

In Abwandlung der zuvor beschriebenen Ausführungsform können auch die Randrollen 95a bis 98b bzw. die Rollen 95 bis 98 senkrecht zur Förderebene bewegbar sein. Der Übergang von der Position gemäß Fig. 14a zur Position gemäß Fig. 14b erfolgt dann durch eine Abwärtsbewegung der Randrollen 95a bis 98b bzw. Rollen in Richtung auf die Bügelplatte 106 unter Mitnahme der Bahn 62.

## Patentansprüche

1. Quaderförmige Gebinde-Verpackung, nämlich Zigaretten-Stange, mit einem Zuschnitt (12, 12', 59, 63) aus dünnem Verpackungsmaterial wie Papier, wobei der Zuschnitt den Packungsinhalt vollständig unter Bildung von Oberwand (44a), Vorderwand (20, 68), Rückwand (18, 67), Bodenwand (19, 66) und Stirnwandungen (34) umgibt, **gekennzeichnet** durch folgende Merkmale:
a) im Bereich der Oberwand (44a, 44a') sind aus dem Zuschnitt eine Stecklasche (48) oder Schließlappen (17, 21; 85, 86) zum Verschließen der befüllten Verpackung gebildet,
b) die Stecklasche oder die Schließlappen weisen zur Erhöhung ihrer Steifigkeit flächige Verstärkungen (16, 22, 22', 60, 61, 69-76) auf, die vollflächig dauerhaft mit der Stecklasche oder den Schließlappen verbunden sind,
c) die die Schließlappen (16, 21) bzw. die Stecklasche (48) verstärkenden Lagen sind durch Umfaltung von Rändern (14, 14') des Zuschnitts gegen die Schließlappen bzw. die Stecklasche gebildet,
d) streifenförmige Bereiche (15, 15', 23, 23', 38, 38', 40, 40') entlang freier Kanten einer Packungsöffnung (44, 44a) weisen Verstärkungen auf, die durch Umfaltung von Randbereichen (15, 23, 15', 23') des Zuschnitts (12, 12') über den Bereich der Schließlappen (17, 21) oder der Stecklasche (48) hinaus nach innen gebildet sind.

2. Verpackung nach Anspruch 1, dadurch gekennzeichnet, daß die Stirnwandungen (34) und vorzugsweise zugleich auch die Vorderwand (20, 68) und / oder die Rückwand (18, 67) die Verstärkungen entlang der freien Kanten aufweisen.

3. Verpackung nach Anspruch 1 oder 2, dadurch gekennzeichnet, daß die Verstärkungen (16, 22, 22', 69-76) durch mehrere miteinander verbundene, insbesondere verklebte Lagen des Gebinde-Zuschnitts (12, 12', 59, 63) gebildet sind.

4. Verpackung nach einem oder mehreren der Ansprüche 1 bis 3, dadurch gekennzeichnet, daß die Schließlappen (85, 86) oder Stecklaschen durch Z-Faltungen von Randbereichen des Zuschnitts (63) mehrlagig, insbesondere dreilagig ausgebildet sind und vorzugsweise durch Einwärtsfaltung überstehender Endbereiche (91, 92) weiter verstärkt sind.

5. Verpackung nach einem oder mehreren der Ansprüche 1 bis 4, dadurch gekennzeichnet, daß ein in der Ebene der Stirnwandung liegender und von der Bodenwand (19) ausgehender Bodenwandlappen (35) mit einem in der Ebene derselben Stirnwandung (34) liegenden und von einer der großen Seitenflächen (Vorderwand 68, Rückwand 67) ausgehenden Wandlappen (36) verbunden ist, und zwar mit einem zwischen den Lappen (35, 36) liegenden Zwickel (43).

6. Verpackung nach einem oder mehreren der Ansprüche 1 bis 5, dadurch gekennzeichnet, daß die Stirnwandungen (34) im Bereich der verstärkten Randbereiche vierlagig ausgebildet sind.

7. Zuschnitt zur Bildung einer Gebinde-Verpackung, nämlich Zigaretten-Stange, aus dünnem Verpackungsmaterial, insbesondere zur Herstellung einer Verpackung nach einem oder mehreren der Ansprüche 1 bis 6, wobei etwa mittig und vorzugsweise in Längsrichtung des Zuschnitts nebeneinanderliegende Bereiche zur Bildung einer großen Seitenfläche (Vorderwand 68), einer Bodenwand (66) und wieder einer großen Seitenfläche (Rückwand 67) vorgesehen sind, dadurch gekennzeichnet, daß an die Seitenflächen (67, 68) außen - d. h. der Bodenwand (66) gegenüberliegend - anschließende Bereiche (69, 70, 71, 72; 73, 74, 75, 76) jeweils zur Bildung eines eine dreilagige Z-Faltung aufweisenden Schließlappens (85, 86) vorgesehen sind.

8. Zuschnitt nach Anspruch 7, dadurch gekennzeichnet, daß jeweils an den äußeren Bereich (71, 75) - den mittigen Bereichen abgewandt - ein weiterer, vorzugsweise kleinerer Streifen (72, 76) als Endbereich (91, 92) und zur Definition einer vierten Lage im Bereich der Z-Faltungen (88, 89) anschließt.

9. Verfahren zur Herstellung einer Gebinde-Verpackung, nämlich einer Zigaretten-Stange,, insbesondere einer Verpackung nach einem oder mehreren der Ansprüche 1 bis 6, unter Verwendung eines Zuschnitts nach einem oder mehreren der Ansprüche 7 oder 8, dadurch gekennzeichnet, daß in eine fortlaufende Verpackungsmaterial-Bahn (62) zur Bildung der dreilagigen Bereiche der späteren Verpackung (84) eine Schleife (87) eingezogen wird, derart, daß zwei mit Abstand aufeinanderfolgende, entgegengesetzt gerichtete Z-Faltungen (88, 89) entstehen.

10. Verfahren nach Anspruch 9, dadurch gekennzeichnet, daß vor der Ausbildung der Z-Faltungen (88, 89) seitliche Einschnitte zur Definition einzelner Lappen (77-83) vorgenommen werden und daß vorzugsweise einzelne Lappen (80, 82) zur Bildung verstärkter Bereiche vor der Ausbildung der Z-Faltungen (88, 89) einwärts gefaltet werden.

11. Verfahren nach Anspruch 9 oder 10, dadurch gekennzeichnet, daß die fortlaufende Verpackungsmaterialbahn (62) zur Bildung einzelner Zuschnitte (63) im Bereich der Z-Faltungen (88, 89), insbesondere zwischen diesen, durchtrennt wird und daß im Bereich des zuvor vorgenommenen Trennschnitts liegende Endbereiche (91, 92) einwärts, d. h. um die Z-Faltungen (88, 89) herumgefaltet werden zur Anlage an die Z-Faltungen und zur Ausbildung eines insbesondere vierlagigen Bereichs.

12. Verfahren nach einem oder mehreren der Ansprüche 9 bis 11, dadurch gekennzeichnet, daß die Z-Faltungen (88, 89) durch Druck auf die in die Bahn (62) eingezogene Schleife (87) gebildet werden, insbesondere durch Auswalzen der Bahn im Bereich der Schleife in Richtung quer zur Bahn.

13. Vorrichtung zur Herstellung einer Gebinde-Verpackung, nämlich einer Zigaretten-Stange, insbesondere zur Herstellung einer Verpackung nach Anspruch 4 aus einer fortlaufenden Verpackungsmaterialbahn, vorzugsweise unter Anwendung eines Verfahrens nach einem der Ansprüche 9 bis 12, gekennzeichnet durch folgende Merkmale:
a) zwei mit Abstand voneinander angeordnete Rollenpaare (95, 96; 97, 98) zum Führen einer Verpackungsmaterialbahn (62), wobei jeweils obere Rollen (95, 97) zur Bildung einer Schleife (87) aufeinander zu- und in eine Förderebene der Bahn (62) hineinbewegbar sind bis zur Auflage der Schleife (87) auf einer Unterlage (Bügelplatte 106),
b) die oberen Rollen (95, 97) sind außerdem zwischen unteren Rollen (96, 98) und der Unterlage (Bügelplatte 106) parallel zu letzterer auseinanderbewegbar zur Bildung entfernt voneinander liegender Umlenkpunkte (103, 104) der Bahn (62) im Bereich der Schleife (87),
c) im Bereich der Unterlage (Bügelplatte 106) sind Halteorgane (Saughalter 100, 102) vorgesehen zum Halten der ausgezogenen Schleife (87) im Bereich eines auf der Unterlage aufliegenden Schleifenabschnitts.

14. Vorrichtung nach Anspruch 13, gekennzeichnet durch parallel zur Förderrichtung der Bahn (62) angeordnete Walzen (107, 108), die zur Ausbildung von Faltkanten (Z-Faltungen 88, 89) im Bereich der Bahnschleife (87) in die Förderebene hinein und quer zur Förderrichtung der Bahn in der jeweiligen Bahnebene bewegbar sind.

15. Vorrichtung nach Anspruch 14, dadurch gekennzeichnet, daß die Rollen eines jeden Rollenpaares (95, 96; 97, 98) geteilt ausgebildet sind, derart, daß anstelle einer über die gesamte Bahnbreite sich erstreckenden Rolle oder Walze zwei kurze, koaxial angeordnete, jeweils einen Bahnrand (110, 111) beaufschlagende Randrollen (95a, 95b, 96a, 96b; 97a, 97b, 98a, 98b) vorgesehen sind, zwischen denen - in axialer Richtung der Randrollen - die Walzen (107, 108) bewegbar sind.

## Claims

1. Cuboidal bundle pack, namely cigarette-carton stick, having a blank (12, 12', 59, 63) consisting of thin packaging material such as paper, the blank fully enclosing the pack contents and, in the process, forming a top wall (44a), front wall (20, 68), rear wall (18, 67), base wall (19, 66) and end walls (34), characterized by the following features:
a) in the region of the top wall (44a, 44a'), an insertion flap (48) or closure tabs (17, 21; 85, 86) for closing the filled pack are formed from the blank,
b) in order to increase their rigidity, the insertion flap or the closure tabs have sheet-like reinforcements (16, 22, 22', 60, 61, 69-76) which are permanently connected to the insertion flap or the closure tabs over the entire surface area,
c) the layers reinforcing the closure tabs (17, 21) or the insertion flap (48) are formed by folding over borders (14, 14') of the blank against the closure tabs or the insertion flap,
d) strip-form regions (15, 15', 23, 23', 38, 38', 40, 40') along free edges of a pack opening (44, 44a) have reinforcements which are formed by folding over border regions (15, 23, 15', 23') of the blank (12, 12') inwards beyond the region of the closure tabs (17, 21) or the insertion flap (48).

2. Pack according to Claim 1, characterized in that the end walls (34) and, at the same time, preferably also the front wall (20, 68) and/or the rear wall (18, 67) have the reinforcements along the free edges.

3. Pack according to Claim 1 or 2, characterized in that the reinforcements (16, 22, 22', 69-76) are formed by a plurality of interconnected, in particular adhesively bonded layers of the bundle-pack blank (12, 12', 59, 63).

4. Pack according to one or more of Claims 1 to 3, characterized in that the closure tabs (85, 86) or insertion flaps are formed in a number of layers, in particular three layers, by Z-folds of border regions of the blank (63) and are further reinforced preferably by folding overhanging end regions (91, 92) inwards.

5. Pack according to one or more of Claims 1 to 4, characterized in that a base-wall tab (35) which is located in the plane of the end wall and extends from the base wall (19) is connected to a wall tab (36) which is located in the plane of the same end wall (34) and extends from one of the large side surfaces (front wall 68, rear wall 67), to be precise to a gusset (43) which is located between the tabs (35, 36).

6. Pack according to one or more of Claims 1 to 5, characterized in that the end walls (34) are formed in four layers in the reinforced border regions.

7. Blank for forming a bundle pack, namely a cigarette-carton stick, from thin packaging material, in particular for producing a pack according to one or more of Claims 1 to 6, regions which are located approximately centrally and preferably one beside the other in the longitudinal direction of the blank being provided in order to form a large side surface (front wall 68), a base wall (66) and a further large side surface (rear wall 67), characterized in that regions (69, 70, 71, 72; 73, 74, 75, 76) which adjoin the side surfaces (67, 68) on the outside - i.e. opposite the base wall (66) - are provided in each case in order to form a closure tab (85, 86) which has a three-layered Z-fold.

8. Blank according to Claim 7, characterized in that the outer region (71, 75) - remote from the central regions - is adjoined in each case by a further, preferably smaller strip (72, 76) as end region (91, 92) and for defining a fourth layer in the region of the Z-folds (88, 89).

9. Process for producing a bundle pack, namely a cigarette-carton stick, in particular a pack according to one or more of Claims 1 to 6, using a blank according to one or more of Claims 7 or 8, characterized in that a loop (87) is made in a continuous packaging-material web (62) in order to form the three-layered regions of the subsequent pack (84), such that two Z-folds (88, 89) which follow one another at a distance apart and are oriented in opposite directions are produced.

10. Process according to Claim 9, characterized in that, before the Z-folds (88, 89) are formed, lateral incisions are carried out in order to define individual tabs (77-83), and in that preferably individual tabs (80, 82) are folded inwards in order to form reinforced regions before the Z-folds (88, 89) are formed.

11. Process according to Claim 9 or 10, characterized in that, in order to form individual blanks (63), the continuous packaging-material web (62) is severed in the region of the Z-folds (88, 89), in particular between said folds, and in that end regions (91, 92) which are located in the region of the previously performed severing cut are folded over inwards, i.e. around the Z-folds (88, 89), in order to rest against the Z-folds and to form an, in particular, four-layered region.

12. Process according to one or more of Claims 9 to 11, characterized in that the Z-folds (88, 89) are formed by pressure being exerted on the loop (87) which is made in the web (62), in particular by the web being rolled out in the region of the loop in the direction transverse to the web.

13. Apparatus for producing a bundle pack, namely a cigarette-carton stick, in particular for producing a pack according to Claim 4 from a continuous packaging-material web, preferably using a process according to one of Claims 9 to 12, characterized by the following features:
a) two spaced-apart pairs of rollers (95, 96; 97, 98) for guiding a packaging-material web (62), it being possible, for the purpose of forming a loop (87), for in each case upper rollers (95, 97) to be moved towards one another and into a conveying plane of the web (62) until the loop (87) bears on a base (ironing plate 106),
b) moreover, the upper rollers (95, 97) can be moved apart from one another between lower rollers (96, 98) and the base (ironing plate 106), parallel to the latter, in order to form spaced-apart deflection points (103, 104) of the web (62) in the region of the loop (87),
c) retaining members (suction holders 100, 101) are provided in the region of the base (ironing plate 106) in order to retain the spread-out loop (87) in the region of a loop section bearing on the base.

14. Apparatus according to Claim 13, characterized by rolls (107, 108) which are arranged parallel to the conveying direction of the web (62) and, in order to form folding edges (Z-folds 88, 89), can be moved into the conveying plane in the region of the web loop (87) and transversely to the conveying direction of the web in the respective web plane.

15. Apparatus according to Claim 14, characterized in that the rollers of each pair of rollers (95, 96; 97, 98) are of divided design such that, instead of one roller or roll extending over the entire web width, two short, coaxially arranged border rollers (95a, 95b, 96a, 96b; 97a, 97b, 98a, 98b) which each act on a web border (110, 111) are provided, it being possible for the rolls (107, 108) to be moved between these border rollers - in the axial direction of the same.

## Revendications

1. Emballage-liasse à forme parallélépipédique, précisément cartouches de cigarettes, avec un flan (12,12',59,63) en matériau d'emballage mince, tel que du papier, le flan entourant le contenu de l'emballage complètement en formant une paroi supérieure (44a), une paroi avant (20,68), une paroi arrière (18,67), une paroi fond (19,66) et des parois frontales (34), caractérisé par les propriétés ci-après :
a) dans la zone de paroi supérieure (44a,44a') sont constituées à partir du flan une patte d'enfichage (48) ou des languettes de fermeture (17,21;85,86), pour fermer l'emballage ayant été rempli,
b) la patte d'enfichage ou les languettes de fermeture présentent, pour augmenter leur rigidité, des renforcements (16,22,22',60,61,69 à 76) plats, reliés de façon permanente sur toute leur surface à la patte d'enfichage ou aux languettes de fermeture,
c) les couches renforçant les languettes de fermeture (16,21) ou la patte d'enfichage (48) sont constituées par repli de bords (14,14') du flan, contre les languettes de fermeture ou la patte d'enfichage,
d) des zones (15,15',23,23',38,38',40,40') réalisées en forme de bandes présentent, le long des extrémités libres d'une ouverture d'emballage (44,44a), des renforcements constitués par repli vers l'intérieur de zones de bordure (15,23,15',23') du flan (12,12') sur la zone des languettes de fermeture (17,21) ou de la patte d'enfichage (48).

2. Emballage selon la revendication 1, caractérisé par le fait que les parois frontales (34) et, de préférence en même temps également, la paroi avant (20,68) et/ou la paroi arrière (18,67) présentent les renforcements réalisés le long des arêtes libres.

3. Emballage selon la revendication 1 ou 2, caractérisé par le fait que les renforcements (16,22,22',69 à 76) sont constitués par plusieurs couches, reliées ensemble, en particulier par collage, du flan de lasse (12,12',59,63).

4. Emballage selon l'une ou plusieurs des revendications 1 à 3, caractérisé par le fait que les languettes de fermeture (85,86) ou les pattes d'enfichage sont constituées par des plages en Z de zones de bordure du flan (63), en plusieurs couches, en particulier en trois couches, et sont encore renforcées de préférence par plage vers l'intérieur des zones d'extrémité (91,92) faisant saillie.

5. Emballage selon l'une ou plusieurs des revendications 1 à 4, caractérisé par le fait qu'une languette de paroi fond (35), située dans le plan de la paroi frontale et partant de la paroi fond (19), est reliée à une languette de paroi (36), située dans le plan de la même paroi frontale (34) et partant de l'une des grandes faces latérales (paroi avant 68, paroi arrière 67), notamment avec un gousset (43) se trouvant entre les languettes (35,36).

6. Emballage selon l'une ou plusieurs des revendications 1 à 5, caractérisé par le fait que les parois frontales (34) sont réalisées à quatre couches dans la région des zones de bordure renforcées.

7. Flan pour constituer un emballage liasse, précisément une cartouche de cigarettes, en un matériau d'emballage mince, en particulier dans la fabrication d'un emballage selon l'une ou plusieurs des revendications 1 à 6, des zones se trouvant à peu près centralement et de préférence les unes à côté des autres dans la direction longitudinale du flan étant prévues pour constituer une grande face latérale (paroi avant 68), une paroi fond (66) et de nouveau une grande face latérale (paroi arrière 67), caractérisé par le fait que des zones (69,70,71,72;73,74,75,76) se raccordant extérieurement aux faces latérales (67,68) - c'est-à-dire situées à l'opposé de la paroi fond (66), sont respectivement prévues pour constituer une languette de fermeture (85,86) présentant un pliage en Z à trois couches.

8. Flan selon la revendication 7, caractérisé par le fait que sur chaque zone extérieure (71,75) - à l'opposé des zones centrales - est prévue une autre bande (72,76), de préférence plus petite, faisant office de zone d'extrémité (91,92) et pour assurer la définition d'une quatrième couche dans la zone des pliages en Z (88,89).

9. Procédé de fabrication d'un emballage-liasse, précisément une cartouche de cigarettes, en particulier un emballage mince, en particulier un emballage selon l'une ou plusieurs des revendications 1 à 6, avec utilisation d'un flan selon une ou plusieurs des revendications 7 ou 8, caractérisé par le fait que dans une bande de matériau d'emballage (62) en progression continue, pour constituer les zones à trois couches de l'emballage (84) ultérieur, est introduit sous traction une boucle (87), de manière que soient produits deux pliages en Z (88,89) orientés en sens inverses et se succédant à distance l'un de l'autre.

10. Procédé selon la revendication 9, caractérisé par le fait que, avant constitution des plages en Z (88,89), sont effectuées des entailles latérales pour assurer la définition de languettes (77 à 83) individuelles, et que, de préférence, des languettes (80,82) individuelles sont pliées vers l'intérieur pour constituer des zones renforcées, ceci avant réalisation des pliages en Z (88,89).

11. Procédé selon la revendication 9 ou 10, caractérisé par le fait que la bande de matériau d'emballage (62) en progression continue est séparée pour constituer des flans individuels (63) dans la zone des plages en Z (88,89), en particulier entre ceux-ci, et en ce que des zones d'extrémité (91,92), situées dans la zone de la découpe de séparation effectuée au préalable, sont repliées vers l'intérieur, c'est-à-dire autour des pliages en Z (88,89), pour venir en appui sur les plages en Z et pour constituer une zone en particulier à quatre couches.

12. Procédé selon l'une ou plusieurs des revendications 9 à 11, caractérisé par le fait que les plages en Z (88,89) sont constitués par pression sur la boucle (87) introduite dans la bande (62), en particulier par passage au rouleau de la bande dans la zone de la boucle dans la direction transversale par rapport à la bande.

13. Procédé de fabrication d'un emballage-liasse, précisément une cartouche de cigarettes, en particulier pour la fabrication d'un emballage selon la revendication 4, à partir d'une bande de matériau d'emballage en progression continue, de préférence en appliquant un procédé selon l'une des revendications 9 à 12, caractérisé par les propriétés ci-après :
a) deux paires de rouleaux (95,96;97,98) disposés à distance les uns des autres sont prévus pour assurer le guidage d'une bande de matériau d'emballage (62), chacun des rouleaux supérieurs (95,97) étant susceptible d'être déplacé en direction de l'autre et dans un plan de transport de la bande (62), pour constituer une boucle (87), jusqu'à une mise en appui de la boucle (87) sur une sous-couche (plaque de glissement 106),
b) les rouleaux supérieurs (95,97) sont écartables en outre, entre les rouleaux inférieurs (96,98) et la sous-couche (plaque de glissement 106), parallèlement à cette dernière pour constituer des points de changement de direction (103,104), situés à distance les uns des autres, de la bande (62) dans la zone de la boucle (87),
c) des organes de maintien (supports à aspiration 100,102) sont prévus dans la zone de la sous-couche (plaque de glissement 106) pour assurer le maintien de la bouche (87) étirée, dans la zone d'une section de bouche reposant sur la sous-couche.

14. Dispositif selon la revendication 13, caractérisé par des cylindres (107,108) disposés parallèlement à la direction de transport de la bande (62) et déplaçables, pour constituer les arêtes de pliage (pliage en Z 88,89) dans la zone de la bouche (87) de la bande, le déplacement se faisant dans le plan de transport et transversalement par rapport à la direction de transport de la bande, dans le plan de bande respectif.

15. Dispositif selon la revendication 14, caractérisé par le fait que les rouleaux de chaque paire de rouleaux (95,96;97,98) sont de réalisation divisée, de manière que, au lieu d'un rouleau ou cylindre s'étendant sur toute la largeur de la bande, sont prévus deux rouleaux de bordure (95a,95b,96a,96b ; 97a,97b,98a,98b) disposés coaxialement, sollicitant chacun une bordure de bande (110,111), rouleaux entre lesquels les cylindres (107,108) sont déplaçables - dans la direction axiale des rouleaux de bordure.
